# EUROPÄISCHE PATENTSCHRIFT

(11) **EP 0 193 789 B1**
(45) Veröffentlichungstag und Bekanntmachung des Hinweises auf die Patenterteilung: **18.12.1991**
(21) Anmeldenummer: 86102102.0
(22) Anmeldetag: 18.02.1986
(51) Int. Cl.: B24B 9/10

(54) **Verfahren zum Eckenstossen von planen, rechteckigen Scheiben**
Method for round-cornering plane rectangular panes
Méthode pour casser les angles de vitres rectangulaires planes

(30) Priorität: 27.02.1985 DE 3506877
(43) Veröffentlichungstag der Anmeldung: 10.09.1986
(73) Patentinhaber: Schott Glaswerke, 55122 Mainz (DE); Carl-Zeiss-Stiftung trading as SCHOTT GLASWERKE, 55122 Mainz (DE)
(72) Erfinder: Cichutek, Karl-Heinz, D-6500 Mainz (DE)
(74) Vertreter: Fuchs Mehler Weiss

(56) Entgegenhaltungen:
- EP-A- 0 067 469
- DE-A- 2 054 807
- DE-C- 214 096
- FR-A- 2 183 465
- US-A- 2 560 740
- US-A- 2 792 859
- US-A- 2 966 013

## Beschreibung

Die Erfindung betrifft ein Verfahren zum Eckenstoßen von planen, rechteckigen Scheiben aus sprödem Material wie Glas oder Glaskeramik, bei welchem die Scheiben auf Transportriemen in horizontaler Lage festgehalten und transportiert werden und Schleifscheiben während des Transports um die zu stoßenden Ecken der Scheiben herumgeführt werden.

Verfahren zum Eckenstoßen werden eingesetzt, um die scharfkantigen Ecken von Glas- oder Glaskeramikscheiben abzuschrägen.

Bei den bekannten Verfahren zum Eckenstoßen werden die Scheiben auf zwei schmalen Transportriemen befördert, die im allgemeinen eine Breite von jeweils 15 mm aufweisen. Auf diesen Transportriemen werden die Scheiben zur Eckenstoßvorrichtung transportiert, die während des Bearbeitungsvorgangs mitbewegt wird Beim Einlaufen in die Eckenstoßvorrichtung werden zwei um eine vertikale Achse rotierende Schleifscheiben, wovon je eine auf jeder Seite neben den Transportriemen angeordnet ist, vor der zu bearbeitenden Scheibe einwärts aufeinander zubewegt, anschließend an die Scheibe angelegt und um die beiden vorderen zu stoßenden Ecken herumgeführt. Danach werden die beiden Schleifscheiben zu den in Transportrichtung hinteren Ecken geführt, an die zu bearbeitenden Ecken angelegt und um die Ecken herum nach innen geführt In dieser Position verbleiben die Schleifscheiben, bis die nächste Scheibe in die Eckenstoßvorrichtung einläuft.

Dieses Verfahren hat den Nachteil, daß nur Platten mit einer Mindestbreite, die im wesentlichen durch die Breite der Transportriemen und den Platzbedarf der Schleifscheiben festgelegt ist, bearbeitet werden können. Im Falle der 15 mm breiten Transportriemen muß die Scheibe mindestens 90 mm breit sein.

Schmalere Scheiben stehen auf beiden Seiten der Transportriemen nicht genügend oder gar nicht über, so daß die Transportriemen durch die Schleifscheiben, deren Durchmesser nicht beliebig klein gewählt werden kann, beschädigt werden.

Um auch schmalere Scheiben bearbeiten zu können, wurden die Scheiben vor dem Eckenstoßen gedreht, so daß die Längsachse der Scheibe mit der Transportrichtung einen Winkel von 90° bildet. Voraussetzung ist jedoch, daß diese Scheiben eine Mindestlänge aufweisen, um ausreichend auf beiden Seiten der Transportriemen überzustehen.

Dieses Verfahren hat jedoch den Nachteil, daß eine exakte Ausrichtung der Scheiben nicht möglich ist, weil die Scheiben bei der Positionierung nur mit den Schmalseiten an den Anschlägen anliegen.

Ziel der vorliegenden Erfindung ist daher ein Verfahren zum Eckenstoßen, bei dem eine Drehung der Scheiben vermieden wird, die Scheiben exakt positioniert werden und herkömmliche Eckenstoßvorrichtungen verwendet werden können.

Dieses Ziel wird mit einem Verfahren zum Eckenstoßen erreicht, bei dem zum Eckenstoßen von schmalen Scheiben diese Scheiben auf einem breiten Transportriemen zunächst in einer ersten Position geklemmt geführt werden, in der die Scheiben bezüglich der Mittellinie des Transportriemens nach einer Seite nach außen versetzt sind, wobei auf jeder Seite des Transportriemens je ein Schmaler Hilfstransporttiemen geführt wird, in dieser ersten Position die beiden außenliegenden Ecken der Scheiben gestoßen werden, worauf die Scheiben nach Wegnahme der Klemmung in eine zweite Position gebracht und dann in dieser Position geklemmt geführt werden, in welcher die Scheiben bezüglich der Mittellinie des Transportriemens nach der anderen Seite nach außen versetzt sind, und bei dem in dieser zweiten Position die beiden übrigen Ecken gestoßen werden.

Bevorzugt werden die schmalen Hilfstransportriemen auf gleicher Höhe geführt wie der breite Transportriemen, wenn die Scheiben nicht geklemmt werden. Nach erfolgter Klemmung werden die Hilfstransportriemen nach unten weggeführt, damit sie die Beweglichkeit der Schleifscheiben nicht einschränken.

Eine beispielhafte Ausführungsform der Erfindung wird nachfolgend anhand der Zeichnung näher erläutert.

Es zeigen:
- Figur 1: eine schematische Darstellung des erfindungsgemäßen Verfahrens (Draufsicht),
- Figur 2: eine seitliche Ansicht der Anordnung von Transport-, Klemm- und Hilfstransportriemen.

In Figur 1 ist das erfindungsgemäße Verfahren in vier Abschnitte A bis D unterteilt.

Im Verfahrensabschnitt A wird die auf dem breiten Transportriemen 1 liegende extrem schmale Scheibe 2 mittels des Schiebers 3 soweit nach rechts verschoben, bis die Scheibe 2 mit ihrer Längskante an dem Anschlag 4 anliegt (erste Positionierung). Der Anschlag 4 besteht im allgemeinen aus mehreren Rollen. Je nach Breite der Scheibe 2 wird der Schieber 3 mehr oder weniger weit über den Transportriemen 1 geführt.

Zur Abstützung der Scheibe 2 wird auf gleicher Höhe wie der Transportriemen 1 ein schmaler Hilfstransportriemen 5 geführt.

Nach dieser Ausrichtung wird die Scheibe zum Abschnitt B transportiert. Gleichzeitig erfolgt mittels des Riemens 11 (Fig. 2), der mit gleicher Geschwindigkeit wie der Transportriemen bewegt wird, eine Klemmung der Scheibe. Außerdem wird der Hilfstransportriemen 5 nach unten weggeführt.

So auf dem Transportriemen 1 fixiert wird die Scheibe in die Eckenstoßvorrichtung transportiert, wo eine Schleifscheibe 6 zunächst um die vordere zu stoßende rechte Ecke und anschließend um die hintere rechte Ecke geführt wird, wobei die Ecken in der gewünschten Art und Weise gestoßen werden.

Danach wird die Klemmung mittels des Klemmriemens 11 weggenommen und die Scheibe wird mittels des zweiten Schiebers 7 soweit nach links verschoben, bis die Scheibe an dem Anschlag 8 anliegt (2. Position).

Ein zweiter schmaler Hilfstransportriemen 9 stützt hierbei die Scheibe 2 ab. Nach der Klemmung erfolgt im Verfahrensabschnitt D das Eckenstoßen mittels einer zweiten Schleifscheibe 10 auf gleiche Weise wie im Abschnitt B. Dadurch, daß die Scheiben mit ihrer Längskante an den Anschlägen 4, 8 anliegen, erfolgt immer eine exakte Ausrichtung der Scheiben.

In Figur 2 ist die Führung der verschiedenen Riemen dargestellt. Die Hilfstransportriemen 5, 9 werden in den Abschnitten A und C, wo die Scheibe positioniert wird, auf gleicher Höhe wie der Transportriemen 1 geführt. In den Abschnitten B und D, wo das Eckenstoßen erfolgt und die Platte 2 mittels des Klemmriemens 11 auf dem breiten Transportriemen 1 fixiert wird, werden die Hilfstransportriemen 5, 9 nach unten weggeführt, um nicht die Beweglichkeit der Schleifscheiben einzuschränken.

Bei einer Umstellung des Bearbeitungsverfahrens auf breite Scheiben, die einen ausreichenden seitlichen Überstand aufweisen, wird die gesamte Vorrichtung mit den Abschnitten A bis D seitlich aus der Bearbeitungsstraße herausgeschoben und durch herkömmliche Transportriemen ersetzt.

## Patentansprüche

1. Verfahren zum Eckenstoßen von planen, rechteckigen Scheiben aus sprödem Material wie Glas oder Glaskeramik, bei welchem die Scheiben auf Transportriemen in horizontaler Lage festgehalten und transportiert werden und Schleifscheiben während des Transportes um die zu stoßenden Ecken der Scheiben herumgeführt werden,
dadurch gekennzeichnet,
daß zum Eckenstoßen von schmalen Scheiben diese Scheiben (2) auf einem breiten Transportriemen (1) zunächst in einer ersten Position geklemmt geführt werden, in der die Scheiben bezüglich der Mittellinie des Transportriemens nach einer Seite nach außen versetzt sind, wobei auf jeder Seite des Transportriemens (1) je ein schmaler Hilfstransportriemen (5 und 9) geführt wird,
und daß in dieser ersten Position die beiden außenliegenden Ecken der Scheiben gestoßen werden, worauf die Scheiben nach Wegnahme der Klemmung in eine zweite Position gebracht und dann in dieser Position geklemmt geführt werden, in welcher die Scheiben bezüglich der Mittellinie des Transportriemens (1) nach der anderen Seite nach außen versetzt sind, und
daß in dieser zweiten Position die beiden übrigen Ecken gestoßen werden.

2. Verfahren nach Anspruch 1, dadurch gekennzeichnet, daß diese schmalen Hilfs-Transportriemen (5 und 9) nur dann auf gleicher Höhe wie der breite Transportriemen geführt werden, wenn die Scheiben nicht geklemmt auf dem breiten Transportriemen geführt werden.

3. Verfahren nach Anspruch 1 oder 2, dadurch gekennzeichnet, daß die Scheiben (2) mittels senkrecht zur Transportrichtung des Transportriemens (1) bewegbaren Schiebern (3 und 7) soweit verschoben werden, daß die den jeweils zu bearbeitenden Ecken entsprechende Längskanten der Scheiben (2) an Anschlägen (4, 8) anliegt, bevor die Scheiben (2) auf dem Transportriemen (1) in der ersten oder zweiten klemmenden Position geführt werden.

4. Verfahren nach einem der Ansprüche 1 bis 3, dadurch gekennzeichnet, daß die Scheiben mittels eines oberhalb des Transportriemens (1) geführten Klemmriemens (11) geklemmt werden.

## Claims

1. Process for corner-rounding plane rectangular plates of brittle material such as glass or glass ceramic, in which the plates are securely held in the horizontal position on transporting belts and transported, and grinding plates are guided during transporting round the corners of the plates to be rounded, characterized in that for corner-rounding narrow plates, these plates (2) are first guided on a wide transporting belt (1), clamped in a first position in which the plates are offset outwards to one side with respect to the centre line of the transporting belt, on each side of the transporting belt (1) a respective narrow auxiliary transporting belt (5 and 9) being guided, and in that in this first position the two outer corners of the plates are rounded, whereupon the plates are brought into a second position on removing the clamping means and are then guided clamped in this position in which the plates are offset outwards to the other side with respect to the centre line of the transporting belt (1), and in that in this second position the two remaining corners are rounded.

2. Process according to Claim 1, characterized in that these narrow auxiliary transporting belts (5 and 9) are only guided at the same height as the wide transporting belt when the plates are guided unclamped on the wide transporting belt.

3. Process according to Claim 1 or 2, characterized in that the plates (2) are displaced by means of sliders (3 and 7) which are movable perpendicular to the transporting direction of the transporting belt (1) far enough so that the longitudinal edge, corresponding to the respective corners to be machined, of the plates (2) bears against positive stops (4, 8), before the plates (2) are guided in the first or second clamping position on the transporting belt (1).

4. Process according to one of Claims 1 to 3, characterized in that the plates are clamped by means of a clamping belt (11) guided above the transporting belt (1).

## Revendications

1. Procédé pour abattre les arêtes de plaques rectangulaires planes en matériau fragile, tel que du verre ou de la vitro-céramique, dans lequel on transporte les plaques maintenues en position horizontale sur des bandes transporteuses et on déplace des disques abrasifs le long des arêtes à abattre de la plaque pendant le transport, caractérisé en ce que
pour abattre les arêtes de plaques étroites, on transporte lesdites plaques (2) fixées sur une bande transporteuse (1) large dans une première position, dans laquelle les plaques sont décalées vers l'extérieur d'un côté par rapport à l'axe médian de la bande transporteuse, une bande transporteuse auxiliaire (5 et 9) étroite circulant de chaque côté de la bande transporteuse 1,
en ce que, dans cette première position, on abat les deux arêtes des plaques situées à l'extérieur puis, après avoir enlevé la fixation, on amène les plaques dans une deuxième position et on les transporte fixées dans cette position, dans laquelle elles sont décalées vers l'extérieur, de l'autre côté par rapport à l'axe médian de la bande transporteuse (1),
et en ce que, dans cette deuxième position, on abat les deux arêtes restantes.

2. Procédé selon la revendication 1 caractérisé en ce qu'on amène les bandes transporteuses auxiliaires (5 et 9) étroites à la même hauteur que la bande transporteuse large uniquement lorsque les plaques sont transportées non fixées sur la bande transporteuse large.

3. Procédé selon la revendication 1 ou 2 caractérisé en ce qu'on déplace les plaques (2) au moyen de dispositifs de déplacement (3 et 7) mobiles perpendiculairement à la direction de transport de la bande transporteuse (1), jusqu'à ce que les bords longitudinaux des plaques (2) correspondant aux arêtes à usiner viennent en appui contre des butées (4, 8), avant de transporter les plaques (2) dans l'une ou l'autre position de fixation sur la bande transporteuse (1).

4. Procédé selon l'une des revendications 1 à 3 caractérisé en ce qu'on fixe les plaques au moyen d'une bande de fixation (11) qui se déplace au-dessus de la bande transporteuse (1).
